# EUROPÄISCHE PATENTSCHRIFT

(11) **EP 1 600 399 B1**
(45) Veröffentlichungstag und Bekanntmachung des Hinweises auf die Patenterteilung: **13.10.2010**
(21) Anmeldenummer: 05008012.6
(22) Anmeldetag: 13.04.2005
(51) Int. Cl.: B65D 77/22

(54) **Mit einem Schüttgut befüllbarer Sack aus Kunststofffolie**
Plastic bag for bulk material
Sac en plastique pour matériau en vrac

(30) Priorität: 27.05.2004 DE 102004026538
(43) Veröffentlichungstag der Anmeldung: 30.11.2005
(73) Patentinhaber: Haver & Boecker oHG, 59302 Oelde (DE)
(72) Erfinder: Ewerszumrode, Andreas, 33014 Bad Driburg (DE)
(74) Vertreter: Specht, Peter

(56) Entgegenhaltungen:
- EP-A1- 1 422 163
- EP-A2- 0 144 011
- WO-A1-03/076302
- DE-A1- 4 303 894
- US-A- 5 399 022
- US-A- 5 553 942

## Beschreibung

Die Erfindung betrifft einen mit einem Schüttgut befüllbaren Sack aus Kunststofffolie nach dem Oberbegriff des Anspruchs 1.

Wird ein pulverförmiges Schüttgut in einen Kunststoffsack gefüllt, bildet sich nach dem hermetischen Verschließen des Sackes durch Entmischung des Material-Luft-Gemisches nach einiger Zeit eine Luftblase im Sack aus. Werden derartige Säcke übereinandergestapelt, können sie aufgrund der dabei druckbelasteten Luftblasen relativ leicht platzen oder reißen. Zudem beeinträchtigt die eingeschlossene Luft die Stapelbarkeit auf Paletten.

Um dieses Problem zu lösen, ist es bekannt, die Säcke mit Entlüftungseinrichtungen zu versehen (siehe z.B. EP 768 245).

Ferner ist aus der DE 31 45 259 A1 ein Kunststoffsack für Schüttgüter bekannt, bei dem ein Boden mit einer Lochreihe versehen ist, damit aus dem Sack Luft entweichen kann. Die Lochreihe ist mittels eines Deckblatts verschlossen, das aus einem luftdurchlässigen Filtermaterial besteht, um das Schüttgut im Sack zurückzuhalten. Derart ist zwar auch nachdem Befüllen des Sackes noch ein Entlüften des Sackes möglich, der Sack ist aber nicht genügend gegen das Eindringen von Feuchtigkeit von außen in den Sack geschützt.

Eine Weiterentwicklung dieses Gedankens zeigt die DE 43 03 894 C2, nach der aus einem aus einer oder mehreren Lagen bestehenden Flachbahn zunächst ein Schlauch geformt wird, der eine feuchtigkeitsdichte, thermoplastische Lage aufweist, die mit einem parallel und im Abstand zu den Längskanten verlaufenden Entlüftungsbereich versehen ist. Im Zuge der Schlauchbildung aus den Flachbahnen bleibt die Längsnaht zunächst zumindest teilweise unverschlossen und der offene Bereich der Längsnaht der thermoplastischen Lage wird mit einem plastifizierbaren Verbindungsmaterial versehen, dessen Schmelzpunkt unterhalb dem der thermoplastischen, feuchtigkeitsdichten Lage liegt. Diese Anordnung hat sich an sich bewährt, sie erfordert aber ein späteres Verschließen des Sackes nach dem Entlüften, um eine genügende Dichtigkeit zu realisieren.

Aus der US-PS3302859 ist darüber hinaus ein Sack bekannt, bei dessen Herstellung ebenfalls aus einer aus ein oder mehreren Lagen bestehenden Flachbahn zunächst ein Schlauch geformt wird. Bei der Schlauchbildung aus den Flachbahnen wird die Längsnahtanordnung als doppelte Naht aus zwei parallel zueinander verlaufenden Nähten ausgebildet und die innere und die äußere Kunststofflage im Überlappungsbereich zwischen den beiden Nähten werden jeweils mit Perforationen versehen, die nicht miteinander fluchten, so dass einerseits eine Entlüftung gegeben ist und andererseits nicht direkt Wasser von außen durch die Perforationen in das Sackinnere eintreten soll. Derart wird zwar eine zufriedenstellende Entlüftung realisiert. Gegen das Eindringen von Feuchtigkeit von außen ist das Sackinnere aber immer noch nicht genügend gesichert. Einen vergleichbaren Stand der Technik zeigt die AT 335 898 A.

Die Erfindung hat vor diesem Hintergrund die Aufgabe, den gattungsgemäßen Sack derart weiterzuentwickeln, dass auf einfache konstruktive Weise einerseits eine gute Entlüftung und andererseits ein guter Schutz gegen ein Eindringen von Feuchtigkeit von außen in das Sackinnere gewährleistet wird, ohne dass der Sack in einem weiteren Arbeitsschritt nach dem Entlüften noch hermetisch verschlossen werden muss.

Die Erfindung löst diese Aufgabe durch den Gegenstand des Anspruchs 1.

Danach ist der Sack im befüllten Zustand so stapelbar, dass die wenigstens eine erste Entlüftungsöffnung in der inneren Kunststofflage des Überlappungsbereiches höhenversetzt höher zu der wenigstens einen zweiten Entlüftungsöffnung in der äußeren Kunststofflage des Überlappungsbereichs liegt, wobei zwischen den Entlüftungsöffnungen im Überlappungsbereich ein Entlüftungskanal ausgebildet wird.

Derart kann zwar Luft aus dem befüllten Sack auch noch nach dessen Befüllen und Verschließen entweichen, es ist aber sichergestellt, dass Feuchtigkeit weitestgehend am Eindringen in das Sackinnere gehindert wird, denn diese müsste im gestapelten Zustand der Säcke quasi den Höhenunterschied zwischen diesen Öffnungen überwinden, was so gut wie ausgeschlossen ist.

Der Sack ist derart stapelbar, dass der Überlappungsbereich an der Oberseite des Sackes angeordnet ist und sich bis in den Bereich der Querseiten erstreckt, in denen die Quernähte liegen. Die ersten Entlüftungsöffnungen sind in der Stapellage des Sackes an der Oberseite und die zweiten Entlüftungsöffnungen an wenigstens einer oder bevorzugt an beiden der Querseiten mit den Quernähten angeordnet . Auf diese Weise lässt sich die Erfindung konstruktiv einfach realisieren.

Die zweiten Entlüftungsöffnungen liegen in der Stapellage um mehr als 15%, insbesondere mehr als 30 % der Sackhöhe a tiefer als die ersten Entlüftungsöffnungen, mindestens jedoch unterhalb des Materialfüllspiegels im Sack. Je größer der Höhenversatz ist, desto besser schützt er gegen das Eindringen von Feuchtigkeit. Vorteilhaft ist es insbesondere, wenn die zweiten Entlüftungsöffnungen in der Nähe der Quernähte oder an diesen angeordnet sind, damit der Höhenversatz zu den ersten Entlüftungsöffnungen so groß wie möglich ist.

Eine weitere vorteilhafte Möglichkeit zur Erzielung einer Dichtwirkung der Entlüftungseinrichtung, die zugleich ein Eindringen von Feuchtigkeit verhindern soll, kann durch das Verwenden von feuchtigkeitsreaktiven Substanzen realisiert werden. Diese sind bevorzugt in den kanalartigen Überlappungsbereich der zwei Folien im Bereich der Entlüftungseinrichtung einzubringen. Ohne Feuchtigkeitseinfluß von außen kann die Luft aus dem Sack ungehindert entweichen. Sobald äußere Einflüsse dazu führen, dass Feuchtigkeit in die Entlüftungseinrichtung eindringt, reagiert diese Substanz mit dem Wasser und führt zu einer Abdichtung der Kunststoffolien, wodurch eine feuchtigkeitsundurchlässige Dichtung entsteht. Dies kann z.B. durch das Aufquellen dieser Substanz, einer katalytisch durch die Feuchtigkeit hervorgerufene Verklebung o.ä. erfolgen.

Als Variante zu diesen feuchtigkeitsreaktiven Substanzen sind auch Substanzen wie z.B. Gele, Fette oder andere Substanzen mit vergleichbaren Eigenschaften einsetzbar, durch die eingeschlossene Luft unter Druck hindurch steigen kann, von außen eindringende Feuchtigkeit jedoch wirkungsvoll abgewiesen wird. Derart wird in den Bereich der Entlüftungseinrichtung eine Substanz eingebracht ist, die den Entlüftungskanal verschließt sowie von innen herausdrängende Luft hindurchlässt und sich sodann möglichst sofort wieder verschließt, wodurch Feuchtigkeit am Eindringen in das Sackinnere durch den Entlüftungskanal wirksam gehindert wird.

Weitere vorteilhafte Ausgestaltungen sind den übrigen Unteransprüchen zu entnehmen.

Nachfolgend wird die Erfindung unter Bezug auf die Zeichnung anhand von Ausführungsbeispielen näher erläutert. Es zeigt:
- Fig. 1: eine perspektivische Ansicht eines ersten erfindungsgemäßen Sackes;
- Fig. 2: einen Schnitt durch die Linie A-A der Fig. 1;
- Fig. 3: einen Schnitt durch die Linie B-B der Fig. 1;
- Fig. 4: eine perspektivische Ansicht eines zweiten erfindungsgemäßen Sackes;
- Fig. 5: einen Schnitt durch die Linie B-B der Fig. 4;
- Fig. 6: eine perspektivische Ansicht eines drittem erfindungsgemäßen Sackes;
- Fig. 7: einen Schnitt durch die Linie B-B der Fig. 6; und
- Fig. 8: einen Schnitt durch einen vierten erfindungsgemäßen Sack.

Fig. 1 bis 3 zeigen ein erstes Ausführungsbeispiel eines mit einem Schüttgut gefüllten Verpackungsbehältnisses in Form eines Sackes 1.

Der Sack 1 ist aus einer Kunststoff-Folie 2 gefertigt, die mittels einer Längsnahtanordnung aus zwei zueinander bevorzugt parallelen Längsnähten 3, 4 zu einem Schlauch geformt wurde. Der Sack weist daher einen Überlappungsbereich 5 aus einer inneren Kunststofflage 6 und einer äußeren Kunststofflage 7 auf.

Alternativ wäre es auch denkbar, auf einen in anderer Weise gefertigten Sack aus Kunststoff abschnittsweise eine zweite Kunststofflage aufzubringen bzw. die mit mehreren Nähten an den Sack anzufügen (nicht dargestellt).

Die beiden offenen Enden des Kunststoffschlauches wurden hier jeweils mittels einer oder mehrerer Quernähte 8, 9 zusammengefügt, insbesondere zusammengeschweißt.

Beim Befüllen der Säcke mit Schüttgut bietet es sich an, von einem Endlosschlauch mit Längsnähten jeweils Stücke vorgegebener Länge abzulängen, sodann oder dabei eine der Quernähte 8 auszubilden bzw. den Sack in diesem Bereich zu verschließen, daraufhin den offenen Sack zu befüllen und schließlich das noch verbleibende offene Ende mit der weiteren Quernaht 9 zu verschließen.

Zum Entlüften des Sackinneren nach dem Befüllen mit dem Schüttgut und dem Verschließen des Sackes durch eine fügende Verbindung der Materiallagen ist eine Entlüftungseinrichtung 10 vorgesehen, die wenigstens eine oder mehrere erste Entlüftungsöffnung(en) 11 in der inneren Kunststofflage 6 des Überlappungsbereiches 5 aufweist sowie wenigstens eine oder mehrere zweite Entlüftungsöffnung(en) 12 in der äußeren Kunststofflage 7 des kanalartigen Überlappungsbereiches 5 bzw. des Entlüftungskanals zwischen den Entlüftungsöffnungen. Die Entlüftungsöffnungen 11, 12 können beispielsweise als Perforationen, als Schlitze oder als Ausstanzungen anderer Geometrie ausgebildet sein.

Die ersten und zweiten Entlüftungsöffnungen 11, 12 fluchten nicht miteinander und die ersten Entlüftungsöffnung(en) 11 in der inneren Kunststofflage 6 im befüllten Zustand des Sackes eine andere Höhe aufweisen - bezogen auf eine Anordnung in der stapelbaren Lage der Fig. 2, wobei der Überlappungsbereich 5 in dieser Anordnung an der Oberseite 13 des Sackes angeordnet ist und sich bis in den Bereich der Querseiten 14, 15 erstreckt, in denen die Quernähte 8, 9 liegen - als die zweiten Entlüftungsöffnung(en) 12 in der äußeren Kunststofflage 7.

Um diesen Höhenversatz der ersten und zweiten Entlüftungsöffnungen 11, 12 zu realisieren, sind die ersten Entlüftungsöffnungen 11 in der in Fig. 2 gezeigten Stapellage des Sackes an der Oberseite 13 und die zweiten Entlüftungsöffnungen 12 hier nur oder im wesentlichen an wenigstens einer oder bevorzugt an beiden der Querseiten 14, 15 mit den Quernähten 8, 9 angeordnet. Nach den dargestellten Ausführungsbeispielen liegen die ersten Entlüftungsöffnungen konzentriert in der Mitte des Überlappungsbereiches zwischen den Querseiten 14, 15 mit den Quernähten 8, 9 und erstrecken sich über weniger als 50%, insbesondere 30% der Länge der Oberseite 13. Derart wird nicht nur ein Höhenversatz realisiert, der ein Eindringen verhindert sondern auch gegenüber dem Stand der Technik eine weit wirkungsvollere labyrinthartige Anordnung geschaffen, welche dem Eindringen der Feuchtigkeit ebenfalls entgegenwirkt.

Die Ausgestaltungen der Fig. 4 und 5 sowie 6 und 7 unterscheiden sich von den Ausführungsbeispielen der Fig. 1 bis 3 dadurch, dass die ersten (Fig. 4 und 5) und (nicht dargestellt) /oder die zweiten (Fig. 6 und 7) Entlüftungsöffnungen 11, 12 innen und/oder außen von Labeln bzw. Deckblättern 16, 17, 18 aus einem Material z.B. aus einer Membran verdeckt sind, das einen Durchgang von Luft und Feuchtigkeit aus dem Sackinneren nach außen, aber im wesentlichen nicht ein Eindringen von Feuchtigkeit von außen ins Sackinnere erlaubt. Derart wird das Eindringen von Feuchtigkeit noch sicherer vermieden.

Ein analoger Effekt ist durch ein Vlies 19 (Figur 8) erzielbar. Das Vlies 19 kann auch im Überlappungsbereich zwischen den Längsnähten angeordnet sein und sich dabei insbesondere auch bis in den Bereich der ersten und/oder zweiten Entlüftungsöffnungen 11, 12 oder darüber hinaus erstrecken.

### Bezugszeichen

- Sack: 1
- Kunststoff-Folie: 2
- Längsnähte: 3, 4
- Überlappungsbereich: 5
- innere Kunststofflage: 6
- äußere Kunststofflage: 7
- Quernähte: 8,9
- Entlüftungseinrichtung: 10
- erste Entlüftungsöffnung(en): 11
- zweite Entlüftungsöffnung(en): 12
- Oberseite: 13
- Querseiten: 14, 15
- Label: 16, 17, 18
- Vlies: 19

## Patentansprüche

1. Mit einem Schüttgut befüllbarer Sack aus Kunststofffolie, der folgendes aufweist:
a) zumindest abschnittsweise einen mehrlagigen Überlappungsbereich (5), aus einer inneren Kunststofflage (6) und einer äußeren Kunststofflage (7),
b) wenigstens eine Entlüftungseinrichtung (10), die mindestens eine oder mehrere erste Entlüftungsöffnung(en) (11) in der inneren Kunststofflage (6) des Überlappungsbereiches (5) aufweist sowie wenigstens eine oder mehrere zweite Entlüftungsöffnung(en) (12) in der äußeren Kunststofflage (7) des Überlappungsbereiches (5),
c) wobei die ersten und zweiten Entlüftungsöffnungen (11, 12) nicht miteinander fluchten,
d) wobei zwischen den Entlüftungsöffnungen (11, 12) im Überlappungsbereich ein Entlüftungskanal ausgebildet ist,
e) und wobei der Sack (1) aus einer Kunststoff-Folie (2) gefertigt ist, die zu einem Schlauch geformt ist, der mittels einer Längsnahtanordnung aus zwei zueinander parallelen Längsnähten (3, 4) im Überlappungsbereich (5) des Schlauches zusammengefügt ist, wobei die beiden offenen Enden des Kunststoffschlauches mittels einer oder mehrerer Quemähte (8, 9) zusammengefügt sind,
f) wobei der Sack derart stapelbar ist, dass der Überlappungsbereich (5) an der Oberseite (13) des Sackes angeordnet ist und sich bis in den Bereich der Querseiten (14, 15) erstreckt, in denen die Quernähte (8, 9) liegen
**dadurch gekennzeichnet, dass**
g) der Sack (1) im befüllten Zustand so stapelbar ist, dass jede erste Entlüftungsöffnungen (11) in der inneren Kunststofflage (6) des Überlappungsbereiches (5) höhenversetzt höher zu der einen oder der mehreren zweiten Entlüftungsöffnungen (12) in der äußeren Kunststofflage (7) des Überlappungsbereichs (5) liegen, derart,
h) dass die ersten Entlüftungsöffnungen (11) in der Stapellage des Sackes an der Oberseite (13) und die zweiten Entlüftungsöffnungen (12) an wenigstens einer oder bevorzugt an beiden der Querseiten (14, 15) mit den Quemähten (8, 9) angeordnet sind, und
i) die zweiten Entlüftungsöffnungen (12) in der Stapellage um mehr als 15% der Sackhöhe a tiefer liegen als die ersten Entlüftungsöffnungen (11).

2. Sack nach Anspruch 2, **dadurch gekennzeichnet, dass** die zweiten Entlüftungsöffnungen (12) in der Stapellage um mehr als 30% der Sackhöhe a tiefer liegen als die ersten Entlüftungsöffnungen (11).

3. Sack nach einem der vorstehenden Ansprüche, **dadurch gekennzeichnet, dass** die ersten und/oder die zweiten Entlüftungsöffnungen (11, 12) von Labeln (16, 17, 18) aus einem Material verdeckt sind, welche einen Durchgang von Luft und Feuchtigkeit aus dem Sackinneren nach außen, aber im wesentlichen nicht ein Eindringen von Feuchtigkeit von außen ins Sackinnere erlaubt.

4. Sack nach Anspruch 3, **dadurch gekennzeichnet, dass** die ersten und/oder die zweiten Entlüftungsöffnungen (11, 12) von einem Vlies (19) verdeckt sind.

5. Sack nach Anspruch 4, **dadurch gekennzeichnet, dass** das Vlies (19) im Überlappungsbereich (5) zwischen den Längsnähten angeordnet ist und sich insbesondere auch in den Bereich der ersten und/oder zweiten Entlüftungsöffnungen oder darüber hinaus erstreckt.

6. Sack nach einem der vorstehenden Ansprüche, **dadurch gekennzeichnet, dass** die Entlüftungsöffnungen (11, 12) Perforationen, Schlitze, Ausstanzungen anderer Geometrie umfassen.

7. Sack nach einem der vorstehenden Ansprüche, **dadurch gekennzeichnet, daß** in den Überlappungsbereich (5) im Bereich der Entlüftungseinrichtung eine feuchtigkeitsreaktive Substanz eingebracht wird, die durch Verquellen oder Verkleben den zunächst zum Entweichen der Luft zumindest teilweise offenen Entlüftungskanal beim Eindringen von Feuchtigkeit verschließt.

8. Sack nach einem der vorstehenden Ansprüche, **dadurch gekennzeichnet, daß** in den Bereich der Entlüftungseinrichtung eine Substanz eingebracht ist, die den Entlüftungskanal verschließt sowie von innen herausdrängende Luft hindurchläßt und sich sodann wieder verschließt, wodurch Feuchtigkeit am Eindringen in das Sackinnere durch den Entlüftungskanal gehindert wird.

## Claims

1. Plastic bag for bulk material, comprising:
a) at least in sections, a multi-layer overlapping region (5) made of an inner plastic layer (6) and an outer plastic layer (7),
b) at least one venting device (10) having one or more first vent opening(s) (11) in the inner plastic layer (5) of the overlapping region (5) and one or more second vent opening(s) (12) in the outer plastic layer (7) of the overlapping region (5),
c) wherein the first and second vent openings (11, 12) are not in mutual alignment,
d) wherein a vent passage is formed in the overlapping region between the vent openings (11, 12),
e) and wherein the bag (1) is made of a plastic film (2) in the shape of a tube which is joined in the overlapping region (5) of the tube by means of a longitudinal seam arrangement comprising two parallel longitudinal seams (3, 4), the two open ends of the plastic tube being joined by means of one or more transverse seams (8, 9),
f) wherein the bag can be stacked such that the overlapping region (5) is located on the top side (13) of the bag and extends into the region of the lateral sides (14, 15) where the transverse seams (8, 9) are located,
**characterised in that**
g) in the filled state, the bag (1) can be stacked such that each first vent opening (11) in the inner plastic layer (6) of the overlapping region (5) is vertically offset against and lying higher than the one or more vent opening(s) (12) in the outer plastic layer (7) of the overlapping region (5),
h) so that in the stacked position of the bag the first vent openings (11) are located on the top side (13) and the second vent openings (12) are located on at least one and preferably on both of the lateral sides (14, 15) with the transverse seams (8, 9), and
i) so that in the stacked position the second vent openings (12) are placed lower than the first vent openings (11) by more than 15% of the bag height a.

2. Bag according to claim 1, **characterised in that** in the stacked position the second vent openings (12) are placed lower than the first vent openings (11) by more than 30% of the bag height a.

3. Bag according to any of the preceding claims, **characterised in that** the first and/or the second vent openings (11, 12) is/are covered by labels (16, 17, 18) made of a material which allows air and moisture to escape from the interior of the bag but essentially does not allow any outside moisture to penetrate into the interior of the bag.

4. Bag according to claim 3, **characterised in that** the first and/or the second vent openings (11, 12) is/are covered by a web (19).

5. Bag according to claim 4, **characterised in that** the web (19) is placed in the overlapping region (5) between the longitudinal seams and in particular extends into or beyond the region of the first and/or second vent openings.

6. Bag according to any of the preceding claims, **characterised in that** the vent openings (11, 12) comprise perforations, slots or hole patterns of different geometry.

7. Bag according to any of the preceding claims, **characterised in that** a moisture-reactive substance which, by swelling or agglutination, seals the vent passage, which was originally open at least partially to let air escape, if moisture enters is installed into the overlapping region (5) in the region of the venting device.

8. Bag according to any of the preceding claims, **characterised in that** a substance which seals the vent passage, lets air escape from the interior and then once again seals is installed into the region of the venting device, thereby preventing the penetration of moisture into the bag interior through the vent passage.

## Revendications

1. Sac en plastique pouvant être rempli de matériau en vrac, qui présente ce qui suit :
a) au moins par endroits une zone de recouvrement (5) multicouche composée d'une couche de plastique interne (6) et d'une couche de plastique externe (7),
b) au moins un dispositif d'aération (10) qui présente au moins une ou plusieurs premières ouvertures d'aération (11) dans la couche plastique interne (6) de la zone de recouvrement (5) ainsi qu'au moins une ou plusieurs secondes ouvertures d'aération (12) dans la couche plastique externe (7) de la zone de recouvrement (5),
c) les premières et les secondes ouvertures d'aération (11, 12) ne s'alignant pas les unes sur les autres,
d) un canal d'aération étant réalisé entre les ouvertures d'aération (11, 12) dans la zone de recouvrement,
e) et le sac (1) étant fabriqué en film plastique (2) qui est formé pour former un tuyau qui est assemblé à l'aide d'un ensemble de couture en long composés de deux coutures en long (3, 4) parallèles dans la zone de recouvrement (5) du tuyau, les deux extrémités ouvertes du tuyau plastique étant assemblées à l'aide d'une ou de plusieurs coutures transversales (8, 9),
f) le sac étant empilable de telle sorte que la zone de recouvrement (5) soit disposée sur le côté supérieur (13) du sac et s'étende jusque dans la zone des côtés transversaux (14, 15), dans lesquels se trouvent les coutures transversales (8, 9)
**caractérisé en ce que**
g) le sac (1) est empilable à l'état rempli de sorte que chaque première ouverture d'aération (11) dans la couche plastique interne (6) de la zone de recouvrement (5) se trouve de manière décalée en hauteur plus haute que l'une ou les plusieurs secondes ouvertures d'aération (12) dans la couche plastique externe (7) de la zone de recouvrement (5) de telle sorte que
h) les premières ouvertures d'aération (11) dans la couche d'empilement du sac soient disposées sur le côté supérieur (13) et les secondes ouvertures d'aération (12) sur au moins un ou de préférence sur les deux des côtés transversaux (14, 15) avec les coutures transversales (8, 9), et
i) les secondes ouvertures d'aération (12) dans la couche d'empilement se trouvent plus basses de plus de 15 % de la hauteur du sac a que les premières ouvertures d'aération (11).

2. Sac selon la revendication 2, **caractérisé en ce que** les secondes ouvertures d'aération (12) dans la couche d'empilement se trouvent plus basses de plus de 30 % de la hauteur du sac a que les premières ouvertures d'aération (11).

3. Sac selon l'une quelconque des revendications précédentes, **caractérisé en ce que** les premières et/ou les secondes ouvertures d'aération (11, 12) sont recouvertes d'étiquettes (16, 17, 18) en un matériau qui permet un passage de l'air et de l'humidité de l'intérieur du sac vers l'extérieur mais essentiellement pas une pénétration de l'humidité de l'extérieur vers l'intérieur du sac.

4. Sac selon la revendication 3, **caractérisé en ce que** les premières et/ou les secondes ouvertures d'aération (11, 12) sont recouvertes d'un non-tissé (19).

5. Sac selon la revendication 4, **caractérisé en ce que** le non-tissé (19) est disposé dans la zone de recouvrement (5) entre les coutures longitudinales et s'étend en particulier aussi dans la zone des premières et/ou secondes ouvertures d'aération ou au-delà.

6. Sac selon l'une quelconque des revendications précédentes, **caractérisé en ce que** les ouvertures d'aération (11, 12) comprennent des perforations, des fentes, des poinçonnages d'autre géométrie.

7. Sac selon l'une quelconque des revendications précédentes, **caractérisé en ce qu'**une substance réactive à l'humidité est appliquée dans la zone de recouvrement (5) dans la zone du dispositif d'aération, laquelle ferme par renflement ou collage le canal d'aération au moins partiellement ouvert destiné tout d'abord à l'échappement de l'air lors de la pénétration d'humidité.

8. Sac selon l'une quelconque des revendications précédentes, **caractérisé en ce qu'**une substance est appliquée dans la zone du dispositif d'aération, laquelle ferme le canal d'aération ainsi que laisse passer de l'air repoussé de l'intérieur et se referme alors, ce qui permet d'empêcher que de l'humidité ne pénètre à l'intérieur du sac par le canal d'aération.
